# EUROPÄISCHE PATENTSCHRIFT

(11) **EP 0 401 241 B1**
(45) Veröffentlichungstag und Bekanntmachung des Hinweises auf die Patenterteilung: **09.11.1994**
(21) Anmeldenummer: 89902230.5
(22) Anmeldetag: 16.02.1989
(51) Int. Cl.: B41F 33/00

(54) **VERFAHREN ZUR ERFASSUNG VON DRUCKFLÄCHENBEDECKUNGSDATEN**
PROCESS FOR MEASURING COVERING DATA OF PRINTING AREAS
PROCEDE POUR SAISIR DES DONNEES DE RECOUVREMENT DE SURFACES IMPRIMEES

(30) Priorität: 17.02.1988 DE 3804941
(43) Veröffentlichungstag der Anmeldung: 12.12.1990
(73) Patentinhaber: Linotype-Hell Aktiengesellschaft, D-65731 Eschborn (DE)
(72) Erfinder: GREVE, Helmut, D-2350 Neumünster (DE); LINDEMANN, Eckhard, D-2313 Raisdorf (DE); SCHMIDT-STÖLTING, Claus, D-2305 Heikendorf (DE)
(86) Internationale Anmeldenummer: DE8900088
(87) Internationale Veröffentlichungsnummer: WO8907525

(56) Entgegenhaltungen:
- EP-A- 0 069 572
- EP-A- 0 142 469
- DE-A- 3 234 313
- DE-A- 3 620 152
- GB-A- 2 012 213

## Beschreibung

Die Erfindung betrifft ein Verfahren zur Erfassung von Druckflächenbedeckungsdaten zur Steuerung von sogenannten Farbzonenschrauben an Offset-Druckmaschinen gemäß dem Oberbegriff des Anspruchs 1.

An Offset-Druckmaschinen läßt sich die Menge der Farbzugabe für die einzelnen Druckzylinder, die wiederum in Zonen unterteilt sind, mittels sogenannter Farbzonen-Kontrollschrauben (Zonenschrauben) einstellen.

Bei heute üblichen Verfahren wird die partielle Flächendeckung einer Druckseite abgeschätzt, entsprechend die Zonenschrauben der Farbwerte voreingestellt und während des Druckbeginns im Wechsel durch Verstellen und wiederholte Begutachtung der gedruckten Seiten, die Zonenschrauben auf die richtige Farbmenge einreguliert. Bei modernen Offset-Druckmaschinen läßt sich diese Farbzufuhr automatisch per Programm von einer Zentrale aus steuern. Dazu können auch vor Druckbeginn ermittelte Deckungswerte eingegeben werden. Diese Daten werden dann mittels sogenannter Farbdichte-Meßgeräte, z. B. Printamat-Scanner von Siemens, durch Grobabtastung von belichteten Filmnegativen ermittelt und über eine Schnittstelle dem Steuerungssystem zugeleitet.

Bei diesem Verfahren ist eine separate Abtastung der belichteten Filmnegative erforderlich, was einen separaten Arbeitsschritt bedingt, d.h. es ist ein zusätzliches Abtastgerät erforderlich, und durch die Art der Grobabtastung ist eine relativ ungenaue Ermittlung der Einstelldaten gegeben.

In der GB-A-2 012 213 ist ein Gerät beschrieben, mit dem die für den Druck benötigte Farbmenge geschätzt werden kann, wobei ein Original abgetastet wird und aus den Abtastsignalen die benötigte Farbmenge ermittelt wird. Dieses Gerät ist aber zum Einstellen der Zonenschrauben eines Druckwerks nicht geeignet, da die hier ermittelten Abtastsignale keine Aussage machen, die auf die einzelnen Zonen bezogen sind.
Es ist weiterhin in der EP-A-0 069 572 eine Methode und ein Gerät, das zur Einstellung einer Druckpresse dient, bekannt. Es wird eine Druckform in Zonen, die den Zonenschrauben entsprechen, abgetastet, das Ergebnis wird mittels eines Rechnersausgewertet, um dem Drucker die nötigen Einstellungen der Zonenschrauben zu ermöglichen. Hier handelt es sich um ein Gerät, das dem eingangs genannten Printamat-Scanner entspricht, wobei aber die Einstellung der Zonenschrauben von Hand vorgenommen werden muß.

Bei der DE-A-3 620 152 handelt es sich um eine Farbwerkfernverstellung, die mit einem Plattenscanner zusammenarbeitet. Es ist eine zusätzliche Anpassungseinrichtung vorgesehen, mit der eine bessere Anpassung an die Druckbedingungen erfolgen soll.

In der DE-A-3 234 313 sind ein Verfahren und eine Vorrichtung zum Messen des prozentualen Rasterflächeninhalts von Farbauszugsfilmen ("photogravierte Filme") angegeben, wobei ein optisches Meßsystem zusammen mit einer arithmetischen Verarbeitungseinrichtung verwendet wird, um die prozentualen Rasterflächeninhalte der einzelnen Zonen zu ermitteln.

In der EP-A-0 142 469 sind ein Verfahren und eine Vorrichtung zur Regelung der Farbführung bei einer Offsetdruckmaschine beschrieben, wobei für jedes Bildelement der Druckplatte durch fotoelektrische Ausmessung die Flächenbedeckung ermittelt wird. Daraus werden dann unter Berücksichtigung einer Druckkennlinie Remissionssollwerte ermittelt, die in Verbindung mit Remissions-Werten, die vom Druckerzeugnis gemessen werden, zur Berechnung von Steuergrößen für die Farbführung herangezogen werden.

Es soll erreicht werden, daß man auf spezielle Farbmeßstreifen verzichten kann.

Die JP-A-62-170 346 (Patent Abstracts of Japan, M-67, January 8, 1988 Vol. 12/No. 4) beschreibt eine Druckfarbensteuerung für Druckpressen. Es wird für die einzelnen Zonen mittels eines Plotters ein Papierkontrolldruck ausgegeben, in dem druckende und nichtdruckende Elemente durch binäre Nullen (0) und Einsen (1) markiert werden. Aus diesen Zahlenwerten wird dann ebenfalls die Tintenzuführungs einrichtung gesteuert.

Diese Einrichtungen und Verfahren haben den Nachteil, daß ein zusätzlicher Abtaster erforderlich ist, was den Gesamtablauf des Verfahrens verkompliziert.

Der Erfindung liegt daher die Aufgabe zugrunde, die Einstelldaten für die Zonenschrauben einfacher und genauer zu erfassen und für die Druckmaschine bereitzustellen.

Die Erfindung erreicht dies dadurch, daß die Druckvorlagen (50) zur Gewinnung von Aufzeichnungsdaten in Form von Dichtewerten bildpunkt- und zeilenweise abgetastet werden, Masken (53) erstellt werden, welche die Zuordnungen von Dichtewerten zu den einzelnen Zonen (55, 56) des Druckwerkes (80) in bezug auf die Satzfläche der Druckvorlagen (Satzspiegel), auf das Registersystem der Druckmaschine und auf die Kenndaten der Druckvorlagen enthalten, bei der bildpunkt- und zeilenweisen Aufzeichnung von Filmen zur Herstellung von Offset-Druckformen oder bei der Direktaufzeichnung von Offset-Druckplatten prozentuale Dichtewerte als Einstellwerte für die einzelnen Zonenschrauben mittels Masken (53) unmittelbar aus den durch Abtastung der Druckvorlagen (50) gewonnenen Dichtewerten oder aus modifizierten Dichtewerten ermittelt werden und die ermittelten prozentualen Dichtewerte für eine spätere Verwendung gespeichert oder direkt an die Druckmaschine (80) zur Einstellung der Zonenschrauben weitergegeben werden.

Weitere Ausgestaltungen der Erfindung sind in den Patentansprüchen 1 - 8 angegeben.

In vorteilhafter Weise wird das erfindungsgemäße Verfahren, beispielsweise bei sogenannten Pressfax-Geräten, eingesetzt, bei denen eine Zeitungsseite oder Farbauszüge mittels Flachbettscannern abgetastet, an einen anderen Ort übertragen und mittels Flachbettrecordern zeilenweise als Film, Offset-Platte oder als Farbauszug aufgezeichnet werden. Solche Geräte sind z. B. in dem Prospekt Pressfaxsystem-Übertragung von Druckvorlagen der Firma Dr.-Ing. Rudolf Hell GmbH, Kiel, Deutschland, Bestell-Nr. 28294 (2d-H-8802), beschrieben.

Die Erfindung wird im folgenden anhand der Figuren 1 - 6 näher erläutert. Es zeigen:
- Fig. 1: ein Prinzipbild eines Systems zur Übertragung von Druckvorlagen,
- Fig. 2: einen prinzipiellen Aufbau eines Flachbettscanners,
- Fig. 3: einen prinzipiellen Aufbau eines Flachbettrecorders,
- Fig. 4: eine Einrichtung zur Erfassung von Druckflächenbedeckungsdaten in Verbindung mit einer Druckmaschine,
- Fig.5: eine schematische Darstellung der Zerlegung einer Druckseite in Zeilensegmente und
- Fig. 6: eine graphische Darstellung der Masken für den Satzspiegel und die Zonen.

Fig. 1 zeigt eine Anlage zur Übertragung kompletter Zeitungsseiten von einem Ort (Sendeort) zu einem anderen (Empfangsort), bei der mittels eines Scanners (1) der zur Abtastung der zu übertragenden Vorlagen dient, sogenannte Scan-Daten gewonnen, über eine Übertragunsstrecke (2) an einen am Empfangsort an die Übertragungsstrecke angeschlossenen Recorder (3) übertragen und dort vom Recorder (3) aufgezeichnet werden. Die Übertragung kann über Leitung direkt, mittels Datenkompression, über Funk, Satellit oder sonstige Übertragunsstrecken erfolgen. Es können beispielsweise sogenannte Pressfaxgeräte eingesetzt werden, bei denen eine Zeitungsseite oder Farbauszüge mittels eines Flachbettscanners am Sendeort abgetastet, zum Empfangsort übertragen und dort mittels eines Flachbettrecorders zeilenweise als Film, Offset-Platte oder als Farbauszug aufgezeichnet werden, wie in dem vorgenannten Prospekt beschrieben.

Fig. 2 zeigt einen Flachbettabtaster eines solchen Systems mit einer Laserlichtquelle (4), deren Strahl (5) über einen Spiegel (6), eine Optik (7), einen weiteren Spiegel (8) sowie eine weitere Optik (9) und einen weiteren Spiegel (10) auf einen Beamexpander (11) gelangt, dessen Austrittsstrahl über ein in Pfeilrichtung (12') rotierendes Spiegel-Polygonrad (12) auf eine Scannerlens (F-Theta-Linse) (13) abgelenkt wird. Die Mehrfachstrahlumlenkung mittels der Spiegel (6, 8 und 10) bewirkt eine relativ kleine räumliche Ausbildung des optischen Systems.

Der vom Spiegel-Polygonrad (12) abgelenkte Strahl wird über einen Spiegel (14) auf die abzutastende Vorlage (15) gelenkt, die auf einem in Pfeilrichtung (16) auf Führungen (17) verschiebbaren Tisch (18) angeordnet ist. Der Tisch wird von einem Motor (19) über eine Spindel (20) angetrieben. Der Lichtstrahl bewegt sich zeilenweise entlang der Linie (21), und das von der Vorlage reflektierte Licht wird mittels einer Lichtaufnahme (22), einem Lichtleiter (23), einem photoelektrischen Wandler (24) zugeführt. Am Ausgang des Wandlers liegt auf der Leitung (25) das elektrische Abtastsignal an, das als sogenannte Scan-Daten an den Recorder übertragen wird. Solche Lichtaufnahmen sind z. B.in der EP-B1-0 064 736 beschrieben.

Fig. 3 zeigt in analoger Weise den Recorder auf der Empfangsseite, der im Prinzip denselben optischen Aufbau hat wie der Scanner in Figur 2. Aus diesem Grunde wurden in Figur 3 dieselben Bezugszahlen verwendet, und es gilt bezüglich der Strahlführung das zu Figur 2 Gesagte. Der Laser (4) sendet aber kein konstantes Licht aus, sondern wird mit den übertragenen Scan-Daten moduliert oder er sendet einen konstanten Lichtstrahl aus, und im Strahlengang ist ein separater nicht dargestellter Modulator vorgesehen, um das Licht in Abhängigkeit der Scan-Daten zu modulieren. Der modulierte Lichtstrahl bewegt sich entlang der Linie (21) über den Film (15'), der vom Tisch (18) in Pfleilrichtung (16) weiterbewegt wird.

Der Recorder (3) weist eine Steuerung (31) auf, die über eine bidirektionale Datenleitung (32) mit dem Recorder und über eine weitere Steuerleitung mit einem PC (60) verbunden ist, der eine Softwaresteuerung (61) und eine Bedientastatur (62) aufweist. Die Hardwaresteuerung des Recorders (3) weist einen Speicher (311) und einen Prozessor (312) auf, mittels dem die Aufzeichnungsdaten einer Seite bzw. eines Farbauszugs aus dem Zeilenspeicher (33) des Recorders (3) aufgerufen werden und in die entsprechenden Dichtewerte für die Zonensteuerung umgerechnet werden. Diese Umsetzung erfolgtderart, daß die Zeile in einzelne Segmente zerlegtwird und mit entsprechenden Zeilensegmenten der folgenden Zeilen in bezug auf die Dichtewerte der einzelnen in diesen Segmenten enthaltenen Pixel ausgewertet werden. Es ergibt sich so ein mittlerer Dichtewert, der für diese zusammengefaßten Zeilensegmente repräsentativ ist und abgespeichert wird. Diese Werte werden an den PC (60) gegeben, indem sie mittels im Vorangegangenen beschriebener Masken in die eigentlichen Zoneneinstellungsdaten umgesetzt werden, die entweder über Zwischenspeicher oder über eine Schnittstelle, die in der Zeichnung nicht dargestellt ist, an die Zonensteuerung (70) der Druckmaschine weitergegeben werden, die aus einem Steuersystem (71) und der eigentlichen Zonensteuerung (72) besteht. Die Zonensteuerung nimmt dann in Abhängigkeit der von den Aufzeichnungsdaten ermittelten Dichtewerte die Einstellung der Zonenschrauben in der Offsetdruckmaschine (80) vor.

Durch diese erfindungsgemäße Art der Auswertung der Aufzeichnungssignale im Recorder wird somit für eine gesamte Zeitungsseite ein Muster von Dichtewerten erzeugt, das dann mit Hilfe der Masken, von denen eine den Satzspiegel und die andere die Lage der Zonenschrauben in bezug auf den Satzspiegel wiedergibt und somit eine exakte Zuordnung der Dichtewerte zu den Zonenschrauben erreicht wird. Diese Masken berücksichtigen außerdem das Register der Druckmaschine in bezug auf den Satzspiegel. Außerdem können die Kennungen der einzelnen übertragenen Seiten mitprotokolliert werden und vom PC (60) erfaßt, den Zonenschraubeneinstelldaten exakt zugeordnet und weitergegeben werden.

Die Fig. 5 zeigt schematisch eine übertragene Seite (50), aus deren Aufzeichnungsdaten für jedes Segment (51) bzw. Feld (52), das sich aus mehreren Zeilen ergibt, ein mittlerer Dichtewert ermittelt wird. Da die Übertragung vom Sender zum Empfänger zeilensequent ist und der Recorder (3) mehrere Zeilenspeicher (33) aufweist, können auch mit Hilfe des Prozessors (312) die Pixel-Daten eines Feldes abgerufen und je ein mittlerer Dichtewert pro Feld berechnet werden. Diese werden dann im Speicher (311) gespeichert und mittels des PC (60) ausgewertet.

Die Erfindung wurde im vorangehenden am Beispiel des Pressfax-Systems beschrieben. Es liegt aber auch der Einsatz bei elektronischen Bildverarbeitungs-oder Satzsystemen im Rahmen der Erfindung überall dort, wo in der Reproduktions- bzw. Drucktechnik Bilddaten, die zur Herstellung von Offset-druckformen dienen, zeilenweise bildpunktmäßig anfallen oder digital als sogenannte Pixel (Picture Element) gespeichert sind.

Zur Gewinnung der Daten für die Zonensteuerung (70) werden, wie bereits erwähnt und in Fig. 5 dargestellt, die einzelnen Zeilen in Segmente (51) zerlegt, deren Länge kleiner ist als die Breite der Zonen des Farbwerks. (Bei der Zeitungsseitenübertragung wird beispielsweise mit 50 Linien/mm gearbeitet, was einem Zeilenabstand von 20 um entspricht). Übliche Werte für die Anzahl der Zonen bei Druckwerken sind z. B. 40 Zonenschrauben pro Druckzylinder, was bei einer Montage von 8 Druckplatten (je zwei in Umfangsrichtung) 10 Zonenschrauben, d. h. Zonen pro Platte, ergibt. Je nach Satzspiegel entfallen also beispielsweise 8 - 10 Zonen auf eine Druckseite. Die Segmentlänge kann mit Vorteil so gewählt werden, daß etwa 8 Segmente auf eine Zone fallen. Die Felder (52) der Fig. 5 können dabei quadratisch oder in Längsrichtung der Zonen rechteckig gewählt werden. Verkleinert man die Segmentlänge, so wird die Genauigkeit größer. Sinnvoll sind Werte zwischen 8 und 15 Felder pro Zone. Im Beispiel der Fig. 4 erfolgt die Berechnung der Mittelwerte der Felder (52) der Fig. 5 mittels des Prozessors (312) und des Speichers (311). Die im Recorder ankommenden Zeilen gelangen in den Zeilenspeicher (33) und von dort über die Leitung (32) in den Speicher (311), wo die gesamte übertragene Seite (50) der Fig. 5 abgespeichert wird. Der Prozessor (312) berechnet bei gegebener Segmentlänge und Feldlänge (vorzugsweise sind die Felder quadratisch gewählt) aus den gespeicherten Bildpunkten (Pixel) einen Mittelwert pro Feld durch Aufaddieren der Dichtewerte der im Feld liegenden Pixel. Diese mittleren Dichtewerte werden dann als Grobbild abgespeichert, d.h. es entsteht ein Bild aus Grobzeilen mit gröberem Zeilenraster und Bildpunktabstand entsprechend den Zentren der Felder (52) der Fig. 5. Diese Grobbilddaten werden dann mit einer Seitenkennung in den Speicher des PC (60) übertragen.

Bei der praktischen Berechnung der Zonenschraubeneinstellwerte kann als PC (60) jeder landesübliche PC eingesetztwerden, beispielsweise ein IBM-PC mit dem Betriebssystem MS DOS unter Verwendung der Programmsprache Turbo C. Es werden am PC folgende Schritte durchgeführt, die jeder mit einem PC vertraute Fachmann bei Kenntnis dieser Schritte ohne weiteres durchführen kann.

Es wird am PC eine dem gesamten Satzspiegel der zu druckenden Seite entsprechende erste Maske erstellt und über die gespeicherten Grobzeilen gelegt, die in der übertragenen Seite in bezug auf das Register der Druckplatte den exakten Satzspiegel festlegt. In einem Rechenvorgang werden dann die mittleren Dichtewerte der Felder, die in den Satzspiegel fallen, zur Berechnung der Zonenschraubeneinstellwerte herangezogen, indem mittels PC eine zweite Maske über die gespeicherten Grobzeilen gelegtwird, die die Breite und relative Lage der Zonen des Druckwerks in bezug auf den Satzspiegel wiedergibt. Es wird dann aus den mittleren Dichten der Felder einerjeden Grobzeile, die ganz oder teilweise in die erste Maske fallen, für jede Grobzeile und Zone der zweiten Maske ein mittlerer prozentualer Dichtewert berechnet, der berücksichtigt, mit welchem prozentualen Flächenanteil das jeweilige Feld in der Zone liegt. Dann wird für jede Zone aus allen in die Zone fallenden Dichtewerten des ersten Rechenganges ein Gesamtmittelwert pro Zone ermittelt und abgespeichert. Diese Vorgänge laufen im einzelnen wie folgt ab:
Nachdem die erste Maske über das im PC (60) gespeicherte Grobbild gelegt wurde, steht fest, welche Grobbildpunkte des übertragenen Bildes in die Maske, d.h. den eigentlichen Satzspiegel, fallen.

Für jede weitere Berechnung werden nur diese Grobbildpunkte herangezogen. Es sei in Fig. 5 zur Vereinfachung angenommen, daß sich das Format der ersten Maske, d.h. der Satzspiegel mit dem Format der übertragenen Seite (50) der Fig. 5 deckt, so daß alle Felder (52) der Fig. 5 in die Maske fallen, d.h. die Maske fällt mit der in Fig. 5 gezeichneten Umrandung der übertragenen Seite (50) zusammen.

In der Praxis kann aber häufig der Fall eintreten, daß der Satzspiegel kleiner ist als die übertragene Seite (50), so daß einzelne Felder geschnitten werden. Dies ist in Fig. 6 dargestellt. Die Maske (53) umfaßt nur einen Teil der Grobbildpunkte (54), d. h. der mittleren Dichtewerte der Felder (52). Es sind in Fig.6 zur Vereinfachung nur zwei Zonen (55) und (56) dargestellt, und zur Vereinfachung ist die Anzahl der Felder (52) pro Zone ebenfalls geringer gewählt. Für die Berechnung des Gesamtdichtemittelwertes einer Zone werden nur die Felder, die innerhalb der einzelnen Zonen liegen, berücksichtigt, aber nur mit dem Anteil, mit dem sie innerhalb des Satzspiegels, d. h. der Maske (53) liegen. Dies bedeutet, daß die mittleren Dichtewerte der Felder, die ganz in der Maske (53) liegen, voll in die Berechnung eingehen, die Mittelwerte der von der Maske (53) angeschnitten erfaßten Felder nur mit einem prozentualen Anteil, welcher der von der Maske erfaßten Fläche entspricht.

## Patentansprüche

1. Verfahren zur Erfassung von Druckvorlagenoberflächenbedeckungsdaten für Druckmaschinen (80) mit einstellbaren Farbzonenkontrollschrauben zur partiellen Dosierung der Farbmengen in den einzelnen Zonen (55, 56) des Druckwerkes während des Drucks in Abhängigkeit von dem Bildinhalt der Druckvorlagen (15), wobei vor dem Druck die partiellen Flächenbedeckungen der Druckvorlagen (15) ermittelt und zur Einstellung der Zonenschrauben mittels einer die Zonenschrauben beeinflussenden Zonensteuerung (70) verwendet werden, dadurch gekennzeichnet, daß
- die Druckvorlagen (15) zur Gewinnung von Aufzeichnungsdaten in Form von Dichtewerten bildpunkt- und zeilenweise abgetastet werden,
- Masken (53) erstellt werden, welche die Zuordnungen von Dichtewerten zu den einzelnen Zonen (55, 56) des Druckwerkes in bezug auf die Satzfläche der Druckvorlagen, auf das Registersystem der Druckmaschine und auf die Kenndaten der Druckvorlagen enthalten,
- bei der bildpunkt- und zeilenweisen Aufzeichnung von Filmen (15') zur Herstellung von Offset-Druckformen oder bei der Direktaufzeichnung von Offset-Druckplatten prozentuale Dichtewerte als Einstellwerte für die einzelnen Zonenschrauben mittels Masken (53) unmittelbar aus den durch Abtastung der Druckvorlagen (15) gewonnenen Dichtewerten oder aus modifizierten Dichtewerten ermittelt werden und
- die ermittelten prozentualen Dichtewerte für eine spätere Verwendung gespeichert oder direkt an die Druckmaschine (80) zur Einstellung der Zonenschrauben weitergegeben werden.

2. Verfahren nach Anspruch 1, dadurch gekennzeichnet, daß
- die durch Abtastung der Druckvorlagen (15) gewonnenen Dichtewerte zeilenweise gespeichert werden,
- die Zeilen in einzelne Segmente (51) unterteilt werden, deren jeweilige Länge kleiner als die Breite einer Zone (55, 56) des Druckwerkes ist,
- eine Anzahl von Segmenten (51) mehrerer nebeneinanderliegender Zeilen zu Feldern (52) zusammengefaßt werden,
- für jedes Feld (52) ein mittlerer Dichtewert aus den gespeicherten Dichtewerten des betreffenden Feldes (52) berechnet wird,
- die berechneten mittleren Dichtewerte der einzelnen Felder (52) in einem gröberen Zeilenraster als Grobzeilen gespeichert werden und
- die gespeicherten mittleren Dichtewerte der Grobzeilen als modifizierte Dichtewerte zur Ermittlung der prozentualen Dichtewerte als Einstellwerte für die einzelnen Zonenschrauben herangezogen werden.

3. Verfahren nach Anspruch 1, dadurch gekennzeichnet, daß
- eine dem gesamten Satzspiegel einer Druckvorlage (15) entsprechende erste Maske erstellt wird, die in der Druckvorlage den exakten Satzspiegel in bezug auf das Registersystem der Druckmaschine (80) festlegt,
- eine zweite Maske erstellt wird, welche die Breite und relative Lage der einzelnen Zonen (55, 56) des Druckwerkes in bezug auf den Satzspiegel einer Druckvorlage wiedergibt,
- erste und zweite Maske über die Zeilen gelegt werden,
- die Dichtewerte derjenigen Bildpunkte, die ganz oder teilweise in den durch die erste Maske festgelegten Satzspiegel fallen, zur Ermittlung der prozentualen Dichtewerte ausgewählt werden,
- in einem ersten Rechengang aus den ausgewählten Dichtewerten der Bildpunkte einer jeden Zeile für jeden Bildpunkt der Zeile und für jede Zone (55, 56) der zweiten Maske ein mittlerer prozentualer Dichtewert berechnet wird, der berücksichtigt, mit welchem prozentualen Flächenanteil der jeweilige Bildpunkt in der Zone (55, 56) liegt, und
- in einem zweiten Rechengang für jede Zone (55, 56) aus allen in die betreffende Zone (55, 56) fallenden prozentualen Dichtewerten ein mittlerer prozentualer Gesamtdichtewert pro Zone als Einstellwert für die Zonenschrauben ermittelt wird.

4. Verfahren nach Anspruch 2, dadurch gekennzeichnet, daß
- eine dem gesamten Satzspiegel einer Druckvorlage (15) entsprechende erste Maske erstellt wird, die in der Druckvorlage den exakten Satzspiegel in bezug auf das Registersystem der Druckmaschine (80) festlegt,
- eine zweite Maske erstellt wird, welche die Breite und relative Lage der einzelnen Zonen (55, 56) des Druckwerkes in bezug auf den Satzspiegel der Druckvorlage wiedergibt,
- erste und zweite Maske über die gespeicherten Grobzeilen gelegt werden,
- die mittleren Dichtewerte derjenigen Felder (52), die ganz oder teilweise in den durch die erste Maske festgelegten Satzspiegel fallen, zur Ermittlung der prozentualen Dichtewerte ausgewählt werden,
- in einem ersten Rechengang aus den ausgewählten mittleren Dichtewerten der Felder (52) einer jeden Grobzeile für jedes Feld (52) Grobzeile und für jede Zone (55, 56) der zweiten Maske ein mittlerer prozentualer Dichtewert berechnet wird, der berücksichtigt, mit welchem prozentualen Flächenanteil das jeweilige Feld (52) in der Zone (55, 56) liegt, und
- in einem zweiten Rechengang für jede Zone (55, 56) aus allen in die betreffende Zone (55, 56) fallenden prozentualen Dichtewerten ein mittlerer prozentualer Gesamtdichtewert pro Zone (55, 56) als Einstellwert für die Zonenschrauben ermittelt wird.

5. Verfahren nach einem der Ansprüche 1 bis 4, dadurch gekennzeichnet, daß
- die durch Abtastung der Druckvorlagen (15) gewonnenen Dichtewerte der Druckvorlagen von einem Sendeort zu einem Empfangsort bildpunkt-und zeilenweise übertragen und dort aufgezeichnet werden, und
- die Ermittlung der prozentualen Dichtewerte aus den übertragenen Dichtewerten unmittelbar bei der Aufzeichnung am Empfangsort vorgenommen wird.

6. Verfahren nach einem der Ansprüche 1 bis 5, dadurch gekennzeichnet, daß Länge und Breite der Felder (52) etwa der Segmentlänge entsprechen.

7. Verfahren nach einem der Ansprüche 1 bis 6, dadurch gekennzeichnet, daß die Länge der Segmente (51) um ein Vielfaches kleiner ist als die Breite der entsprechenden Zone (55, 56) des Farbwerkes.

8. Verfahren nach einem der Ansprüche 1 bis 7, dadurch gekennzeichnet, daß zur Ermittlung der Einstellwerte für die einzelnen Zonenschrauben ein Personalcomputer (60) verwendet wird.

## Claims

1. A method to pick up surface coverage data of print originals for printing presses (80) with adjustable ink zone control screws for the partial dosing of the quantities of ink in the individual zones (55, 56) of the printing mechanism during printing as a function of the image content of the print originals (15), in which before printing, the partial area coverages of the print originals (15) are determined and used to adjust the zone screws by means of a zone control (70) affecting the zone screws, characterised in that
- the print originals (15) are scanned by image dot and by line to obtain recording data in the form of density values,- masks (53) are produced, which contain the allocations of density values to the individual zones (55, 56) of the printing mechanism in relation to the composition area of the print originals, to the register system of the printing press and to the characteristic data of the print originals,
- in the recording by image dot and by line of films (15') for the production of offset print forms or in the direct recording of offset printing plates, percentage density values are determined as adjustment values for the individual zone screws by means of masks (53) directly from the density values obtained by scanning the print originals (15) or from modified density values and
- the determined percentage density values are stored for later use or are passed on directly to the printing press (80) for the adjustment of the zone screws.

2. A method according to Claim 1, characterised in that
- the density values obtained through scanning the print originals (15) are stored by line,
- the lines are divided into individual segments (51), the respective length of which is smaller than the width of a zone (55,56) of the printing mechanism,
- a number of segments (51) of several adjacent lines are combined into fields (52),
- for each field (52) a mean density value is calculated from the stored density values of the respective field (52),
- the calculated mean density values of the individual fields (52) are stored in a coarser line raster as coarse lines and
- the stored mean density values of the coarse lines are drawn upon as modified density values to determine the percentage density values as adjustment values for the individual zone screws.

3. A method according to Claim 1, characterised in that
- a first mask is produced corresponding to the entire composition area of a print original (15), which mask establishes in the print original the exact composition area in relation to the register system of the printing press (80),
- a second mask is produced, which reproduces the width and relative position of the individual zones (55,56) of the printing mechanism in relation to the composition area of a print original,
- the first and second masks are placed over the lines,
- the density values of those image dots which fall wholly or partially in the composition area established by the first mask are selected to determine the percentage density values,
- in a first calculation process from the selected density values of the image dots of each line for each image dot of the line and for each zone (55,56) of the second mask a mean percentage density value is calculated, which takes into account with which percentage area quota the respective image dot lies in the zone (55,56), and
- in a second calculation process for each zone (55,56) from all percentage density values falling in the respective zone (55,56) a mean percentage overall density value is determined per zone as adjustment value for the zone screws.

4. A method according to Claim 2, characterised in that
- a first mask is produced corresponding to the entire composition area of a print original (15), which mask establishes in the print original the exact composition area in relation to the register system of the printing press (80),
- a second mask is produced, which reproduces the width and relative position of the individual zones (55,56) of the printing mechanism in relation to the composition area of the print original,
- the first and second masks are placed over the stored coarse lines,
- the mean density values of those fields (52) which fall wholly or partially in the composition area established by the first mask are selected to determine the percentage density values,
- in a first calculation process from the selected mean density values of the fields (52) of each coarse line for each field (52) of the coarse line and for each zone (55,56) of the second mask a mean percentage density value is calculated, which takes into account with which percentage area quota the respective field (52) lies in the zone (55,56), and
- in a second calculation process for each zone (55,56) from all percentage density values falling in the respective zone (55,56) a mean percentage overall density value is determined per zone (55,56) as adjustment value for the zone screws.

5. A method according to one of Claims 1 to 4, characterised in that
- the density values of the print originals obtained by scanning of the print originals (15) are transmitted from a transmission site to a reception site by image dot and by line and are recorded there, and
- the determining of the percentage density values from the transmitted density values is carried out immediately on recording at the reception site.

6. A method according to one of Claims 1 to 5, characterised in that the length and width of the fields (52) correspond approximately to the segment length.

7. A method according to one of Claims 1 to 6, characterised in that the length of the segments (51) is several times smaller than the width of the corresponding zone (55,56) of the inking device.

8. A method according to one of Claims 1 to 7, characterised in that to determine the adjustment values for the individual zone screws a personal computer (60) is used.

## Revendications

1. Procédé pour détecter des données de couverture de surface d'un document d'impression pour des machines à imprimer (80) à vis de contrôle de zone de couleur, réglable pour le dosage partiel des quantités de couleur dans les différentes zones (55, 56) de l'élément d'impression pendant l'impression en fonction du contenu d'images des modèles (15), procédé selon lequel, avant l'impression, on détermine les recouvrements partiels de surfaces des modèles d'impression (15) et on les utilise pour régler les vis de zone à l'aide d'une commande par zone (70) influençant les vis de zone, procédé caractérisé en ce que :
- les modèles (15) sont détectés par point image et par ligne pour obtenir des données d'inscription en forme de valeurs de densité,
- on établit des masques (53) qui contiennent les associations entre les valeurs de densité et les différentes zones (55, 56) de l'élément d'impression par rapport à la surface d'écriture des modèles d'impression, le système de repérage de la machine à imprimer et les caractéristiques des modèles d'impression,
- pour l'inscription par point-image et par ligne de film pour la fabrication de matrices d'impression offset ou pour l'inscription directe de valeurs de densité en pourcentage sur des plaques d'impression offset, comme valeurs de réglage pour les différentes vis de zone à l'aide de masques (53), directement à partir des valeurs de densité obtenues par la détection des modèles d'impression (15) ou à partir de valeurs de densité, modifiées, et
- on enregistre les valeurs de densité, en pourcentage, obtenues pour une utilisation ultérieure ou on les transmet directement à la machine à imprimer (80) pour régler les vis de zone.

2. Procédé selon la revendication 1, caractérisé en ce que les valeurs de densité obtenues par la détection des modèles d'impression (15) sont enregistrées ligne par ligne,
- on subdivise les lignes en différents segments (51) dont la longueur respective est inférieure à la largeur d'une zone (55, 56) de l'élément d'impression,
- on réunit un certain nombre de segments (51) de plusieurs lignes jointives en des champs (52),
- pour chaque champ (52) on calcule une valeur de densité moyenne à partir des valeurs de densité enregistrées pour le champ (52) concerné,
- on enregistre les valeurs de densité moyennes calculées pour les différents champs (52) dans une trame de lignes plus grossière comme lignes grossières,
- et on utilise les valeurs de densité moyennes enregistrées des lignes grossières comme valeurs de densité modifiées pour obtenir la valeur de densité en pourcentage comme valeur de réglage des différentes vis de zone.

3. Procédé selon la revendication 1, caractérisé en ce qu'on établit un premier masque correspondant à l'ensemble de la surface d'impression d'un modèle d'impression (15), qui fixe dans le modèle d'impression, la surface d'impression exacte par rapport au système de repérage de la machine à imprimer (80),
- on établit un second masque qui reproduit la largeur et la position relative des différentes zones (55, 56) de l'élément d'impression par rapport à la surface d'impression d'un modèle d'impression,
- on place le premier et le second masque sur les lignes,
- on sélectionne les valeurs de densité des différents points-image qui tombent en totalité ou en partie dans la surface d'impression fixée par le premier masque, pour déterminer les valeurs de densité en pourcentage,
- au cours d'une première phase de calcul, partant des valeurs de densité sélectionnées des points-image de chaque ligne, pour chaque point-image de la ligne et pour chaque zone (55, 56) du second masque, on calcule une valeur de densité en pourcentage moyenne, qui tient compte de la fraction de surface en pourcentage du point-image respectif qui se trouve dans la zone (55, 56), et
- dans une seconde phase de calcul, pour chaque zone, partant de toutes les valeurs de densité en pourcentage tombant dans la zone correspondante (55, 56) on détermine une valeur de densité globale en pourcentage moyenne par zone comme valeur de réglage pour les vis de zone.

4. Procédé selon la revendication 2, caractérisé en ce que :
- on établit un premier masque correspondant à l'ensemble de la surface d'impression d'un modèle d'impression (15), de masque fixant dans le modèle la surface d'impression exacte par rapport au système de repérage de la machine à imprimer (80),
- on établit un second masque qui reproduit la largeur et la position relative des différentes zones (55, 56) du mécanisme d'impression par rapport à la surface d'impression du modèle d'impression,
- on place le premier et le second masque sur les lignes grossières enregistrées,
- on sélectionne les valeurs moyennes de densité des champs (52) qui tombent totalement ou en partie dans la surface d'impression fixée par le premier masque pour sélectionner et servir à déterminer les valeurs de densité en pourcentage,
- dans une première phase de calcul, partant des valeurs de densité moyennes, sélectionnées des champs (52) de chaque ligne grossière pour chaque champ (52) de la ligne grossière et pour chaque zone (55, 56) du second masque on calcule une valeur de densité en pourcentage moyenne, qui tient compte de la fraction de surface en pourcentage pour laquelle le champ respectif (52) se trouve dans la zone (55, 56) et
- dans une seconde phase de calcul, pour chaque zone (55, 56) on détermine à partir de toutes les valeurs de densité en pourcentage tombant dans les zones correspondantes (55, 56), une valeur de densité globale en pourcentage moyenne par zone (55, 56) comme valeur de réglage pour les vis de zone.

5. Procédé selon l'une des revendications 1 à 4, caractérisé en ce que :
- les valeurs de densité du modèle obtenues par détection du modèle (15) sont transmises d'un emplacement d'émission à un emplacement de réception, par une transmission de points image et de lignes pour y être enregistrées et
- on détermine les valeurs de densité en pourcentage à partir des valeurs de densité transmises, directement au moment de l'inscription à l'emplacement de réception.

6. Procédé selon l'une des revendications 1 à 5, caractérisé en ce que la longueur et la largeur des champs (52) correspondent sensiblement à la longueur des segments.

7. Procédé selon l'une des revendications 1 à 6, caractérisé en ce que la longueur des segments (51) est plus petite d'un multiple que la largeur des zones correspondantes (55, 56) de l'élément d'impression.

8. Procédé selon l'une des revendications 1 à 7, caractérisé en ce que pour déterminer la valeur de réglage des différentes vis de zone on utilise un ordinateur personnel (60).
